# EUROPÄISCHE PATENTSCHRIFT

(11) **EP 2 809 488 B1**
(45) Veröffentlichungstag und Bekanntmachung des Hinweises auf die Patenterteilung: **08.11.2017**
(21) Anmeldenummer: 13702344.6
(22) Anmeldetag: 01.02.2013
(51) Int. Cl.: B26B 19/06, B26B 19/38, A45D 27/29

(54) **AUTOMATISCHE ÖLUNG VON MESSERN EINER HAARSCHNEIDEMASCHINE**
AUTOMATIC OILING OF BLADES OF A HAIRCUTTING MACHINE
GRAISSAGE AUTOMATIQUE DE LAMES D'UNE MACHINE DE COUPE DE CHEVEUX

(30) Priorität: 01.02.2012 EP 12000664
(43) Veröffentlichungstag der Anmeldung: 10.12.2014
(73) Patentinhaber: Exonda Salon Tools GmbH, 36132 Eiterfeld (DE)
(72) Erfinder: MOLL, Hans, 36088 Hünfeld (DE); SCHEUNERT, Peter, 36093 Künzell (DE)
(74) Vertreter: Stoffregen, Hans-Herbert
(86) Internationale Anmeldenummer: PCT/EP2013/000320
(87) Internationale Veröffentlichungsnummer: WO 2013/113512

(56) Entgegenhaltungen:
- DE-C- 560 413
- DE-C- 602 665
- DE-C- 828 208
- FR-A- 838 129
- GB-A- 398 137
- GB-A- 854 667
- US-A- 2 194 465
- US-A1- 2003 226 581

## Beschreibung

Die Erfindung betrifft eine Haarschneidemaschinehalterung zum lösbaren Aufnehmen einer Haarschneidemaschine, wobei die Halterung vorzugsweise eine elektrische Schnittstelle umfasst, um einen wiederaufladbaren Akkumulator in der Haarschneidemaschine mit einem externen Spannungsnetz zu verbinden, wenn sich die Haarschneidemaschine in der Halterung befindet.

Auch bezieht sich die Erfindung auf ein Set umfassend eine Haarschneidemaschinenhalterung für eine Haarschneidemaschine.

Derartige Haarschneidemaschinen sind in Friseursalons, aber auch in privaten Haushalten zahlreich anzufinden. Zumeist handelt es sich dabei um kabellose Geräte, welche einen wiederaufladbaren Akkumulator oder ein. Aufnahmefach für, gewünschtenfalls wiederaufladbare, Batterien aufweisen. Für gewöhnlich ist bei diesen Haarschneidemaschinen das Untermesser, im Wesentlichen starr mit dem Hauptkörper der Haarschneidemaschine verbunden, wohingegen das Obermesser mittels eines Motors und bspw. einer Exenteranordnung in eine reziproke Relativbewegung zu dem Untermesser versetzt werden kann. Sowohl das Untermesser als auch das Obermesser sind an ihrem vorderen Ende mit einer Mehrzahl von Vorsprüngen mit geschliffenen Flanken versehen. Zwischen diese Vorsprünge eingeführte Haare werden im eingeschalteten Zustand der Haarschneidemaschine durch die reziproke Relativbewegung abgeschert. Die beiden Messer der Haarschneidemaschine müssen dabei, zumindest im Bereich ihrer Vorsprünge, aneinander anliegen, um den gewünschten Schereffekt zu erzielen. Während der reziproken Bewegung kommt es somit unweigerlich zu einer gewissen Reibung zwischen den beiden Messern. Häufig wird das Obermesser zudem mit geeigneten Federmitteln elastisch gegen das Untermesser angedrückt, um auch bei geringem Abrieb bzw. Verschleiß am Unter und/oder Obermesser noch den gewünschten Schereffekt erzielen zu können.

Die während des Betriebs der Haarschneidemaschine zwischen den beiden Messern entstehende Reibung ist, zumindest wenn sie ein bestimmtes Maß überschreitet, von Nachteil, da zum einen hierdurch der Motor mehr Arbeit leisten muss und somit der Energieverbrauch erhöht wird, und da zum anderen ein erhöhter Verschleiß an den Reibflächen zwischen den beiden Messern entsteht, welcher bis zu einer völligen Funktionsunfähigkeit der Haarschneidemaschine führen kann. Um die Reibung daher gering zu halten, sind die beiden Messer der Haarschneidemaschine, insbesondere im Bereich ihrer Reibflächen, mit Schmieröl versehen, wenn sie das Werk verlassen, um in den Handel zu gelangen. Problematisch ist jedoch, dass das Schmieröl nicht für unbegrenzte Zeit zwischen den beiden Messern der Haarschneidemaschine verbleibt, sondern dass es mit der Zeit "verbraucht" wird. Bspw. wird es beim Säubern der Haarschneidemaschine zusammen mit abgeschnittenen Haarresten leicht von der Haarschneidemaschine abgewischt.

Um eine mangelhafte Schmierung der Messer, und damit eine erhöhte Reibung und einen erhöhten Verschleiß zu verhindern, ist es wichtig, dass das verbrauchte Schmieröl in regelmäßigen Abständen der Haarschneidemaschine nachgeführt wird. Hierauf wird der Anwender, z.B. durch das Handbuch, in der Regel auch aufmerksam gemacht. Die Erfahrung zeigt jedoch, dass Anwender dieser Aufforderung häufig nicht hinreichend nachkommen und zudem in der Regel den Mangel einer unzureichenden Schmierung auch nicht, oder zumindest nicht rechtzeitig, erkennen.

Aus der US 2 194 465 A und der GB 854 667 A sind ein elektrischer Rasierer bzw. eine Haarschneidemaschine bekannt, die jeweils ein Unter- und Obermesser aufweisen, zwischen denen ein Schmieröl speicherndes Verteilelement vorhanden ist, um die Reibung zwischen den Messern zu reduzieren.

Der US 2003/0226581 A1 ist eine Halterung für eine Haarschneidemaschine zu entnehmen. Der Schneidknopf kann in die Öffnung der Halterung eingebracht werden, in der sich Öl zum Reinigen und Schmieren des Schneidkopfs befindet.

Es ist daher Aufgabe der vorliegenden Erfindung, eine Vorrichtung bereitzustellen, durch welche eine regelmäßige Schmierung zwischen Untermesser und Obermesser der Haarschneidemaschine gewährleistet werden kann, sodass eine erhöhte Reibung zwischen diesen Messern, und damit ein erhöhter Stromverbrauch und ein erhöhter Verschleiß im Betrieb der Haarschneidemaschine vermieden werden kann, um somit Energie zu sparen und die Lebensdauer der Haarschneidemaschine zu erhöhen.

Die Haarschneidemaschinenhalterung zeichnet sich dadurch aus, dass die Halterung eine Zuführvorrichtung zum Zuführen von Schmieröl zu der Haarschneidemaschine umfasst, wobei die Zuführvorrichtung ihrerseits einen Befestigungsabschnitt zum lösbaren Befestigen eines Schmieröl-Vorratsbehälters an der Zuführvorrichtung, z.B. mittels eines Schraubgewindes, und ein Transportelement zum Transportieren von Schmieröl aus dem Schmieröl-Vorratsbehälter zu der Haarschneidemaschine, insbesondere zu dem Verteilelement der Haarschneidemaschine, umfasst

Viele im Stande der Technik bekannte Haarschneidemaschinen werden bereits serienmäßig mit einer Halterung ausgeliefert. Falls die Haarschneidemaschine einen wiederaufladbaren Akkumulator umfasst, wird dieser für gewöhnlich automatisch nachgeladen, wenn die Haarschneidemaschine gerade nicht verwendet wird, sondern sich stattdessen in der Halterung befindet. Eine solche Halterung wird daher häufig auch als "Ladeständer" bezeichnet. Es sei jedoch angemerkt, dass die Erfindung nach dem zweiten Aspekt keineswegs auf Ladeständer für Haarschneidemaschinen, die einen wiederaufladbaren Akkumulator umfassen, beschränkt ist Es kann auch Haarschneidemaschinen, die im Betrieb über ein Netzkabel mit elektrischem Strom versorgt werden, mittels der erfindungsgemäßen Halterung Schmieröl zugeführt werden.

Erfindungsgemäß wird vorgeschlagen, das Verteilelement der Haarschneidemaschine, wenn sich die Haarschneidemaschine in der Halterung befindet, wieder, im Wesentlichen vollständig, mit Schmieröl aufzufüllen, welches es dann im eingeschalteten Betriebszustand der Haarschneidemaschine an die Reibflächen zwischen dem Untermesser und der Obermesser abgeben kann. Hierdurch entfällt die lästige Pflicht für den Anwender der Haarschneidemaschine, in bestimmten Intervallen, wenn auch nicht nach jeder Nutzung, das Verteilelement wieder mit Schmieröl zu befüllen. Dieser Vorgang geschieht vielmehr automatisch, wenn er die Haarschneidemaschine in die Halterung einführt, beispielsweise um dort den Akkumulator der Haarschneidemaschine mit elektrischem Strom nachzuladen. Der Anwender muss lediglich ab und zu einen Schmieröl-Vorratsbehälter mit Schmieröl nachfüllen, bzw. durch einen vollen Schmieröl-Vorratsbehälter ersetzen, wobei sich der Schmieröl-Vorratsbehälter lösbar mittels des Befestigungsabschnitts an der Zuführvorrichtung der Halterung befestigen lässt. Der Schmieröl-Vorratsbehälter ist dabei vorzugsweise derart dimensioniert, dass er deutlich mehr Schmieröl aufzunehmen vermag als das an der Haarschneidemaschine vorgesehene Verteilelement Je nach Häufigkeit und Dauer der Nutzung der Haarschneidemaschine kann es somit durchaus ausreichend sein, den Schmieröl-Vorratsbehälter nur einmal im Jahr, oder sogar noch seltener, aufzufüllen, bzw. durch einen vollen Schmieröl-Vorratsbehälter zu ersetzen. Sofern der Schmieröl-Vorratsbehälter aus einem transparenten Material gefertigt ist, oder zumindest einen transparenten Abschnitt aufweist, kann der Anwender der Haarschneidemaschine den aktuellen Füllstand im Schmieröl-Vorratsbehälter stets leicht überprüfen. Insbesondere kann der Schmieröl-Vorratsbehälter aus Glas, bevorzugt jedoch aus einem transparenten Kunststoff, gefertigt sein. Das Transportelement, auf welches nachfolgend noch näher eingegangen wird, dient dabei zum Transportieren des Schmieröls aus dem Schmieröl-Vorratsbehälter zu der Haarschneidemaschine.

In einer vorteilhaften Weiterbildung umfasst die Zuführvorrichtung der Halterung ferner Federmittel zum federnden Lagern des Transportelements relativ zu der restlichen Zuführvorrichtung, so dass ein Abschnitt des Transportelements gegen einen Abschnitt der Haarschneidemaschine gedrückt wird, wenn sich die Haarschneidemaschine in der Halterung befindet Hierdurch kann ein zuverlässiger Kontakt und damit ein sicherer Transport des Schmieröls aus dem Schmieröl-Vorratsbehälter zu der Haarschneidemaschine garantiert werden. Bei den Federmitteln kann es sich beispielsweise um herkömmliche Schraubenfedern oder dergleichen handeln.

Bevorzugt ist das Federmittel jedoch in Form eines elastischen ölfesten Schaumstoffs ausgebildet. Dieser kann auf einfache Weise in den Bodenbereich des Schmieröl-Vorratsbehälters angeordnet werden, beispielsweise indem der ölfeste Schaumstoff einfach in den Schmieröl-Vorratsbehälter eingelegt wird. Ein Vorteil dieser Ausführung der Federmittel gegenüber einer Ausführung in Form einer Spiralfeder besteht darin, dass sich das Transportelement, welches beispielsweise aus einem formstabilen Faserstoff besteht, kostengünstig aus einem handelsüblichen Halbzeug herstellen lässt. Es kann beispielsweise einfach nur eine geradzylindrische Form aufweisen. Das Vorsehen eines Vorsprungs oder dergleichen, an dem eine Spiralfeder angreifen kann, ist hingegen nicht notwenig. Somit kann auf den Einsatz von speziell ausgebildeten Formgebungswerkzeugen bei der Herstellung des Transportelements verzichtet werden.

Ferner wird vorgeschlagen, dass die Zuführvorrichtung einen Kopplungsabschnitt umfassen kann zum, vorzugsweise lösbaren, Koppeln der Zuführvorrichtung mit der restlichen Halterung. Auf diese Weise ist es beispielsweise möglich, die Halterung wahlweise, zumindest sofern sie mit einem elektrischen Anschluss versehen ist, ausschließlich als elektrischen Ladeständer zu verwenden, oder alternativ ebenfalls zum Befüllen des Verteilelements an der Haarschneidemaschine. Auch ist es denkbar, bereits vorhandene Ladeständer durch einfache Ankopplung schnell mit einer Zuführvorrichtung nachzurüsten.

Das Transportelement ist vorzugsweise derart ausgebildet, dass es Schmieröl aufgrund von Kapillarkräften aus dem Schmieröl-Vorratsbehälter - auch entgegen der Schwerkraft - zu der Haarschneidemaschine zu leiten vermag. Beispielsweise kann sich das Transportelement durch eine Öffnung des Schmieröl-Vorratsbehälters in selbigen hineinerstrecken, wobei die Öffnung des Schmieröl-Vorratsbehälters derart oberhalb des Schmieröl-Ölstands angeordnet ist, dass kein Schmieröl aus dem Schmieröl-Vorratsbehälter auslaufen kann. Das Transportelement kann dabei beispielsweise aus einem geeigneten Baumwolldocht oder aus einem geeigneten Faserstoff oder aus einer Kapillarröhre mit geeignetem Innendurchmesser oder aus gesinterten porösen Stoffen, z.B. ein Sintermetall, gebildet sein. Die Verwendung beispielsweise eines Baumwolldochts kann ähnlich sein, wie dies beispielsweise bei Öllampen bekannt ist.

Nach einem weiteren Aspekt betrifft die Erfindung ferner ein Set umfassend eine Haarschneidemaschine, mit einem Untermesser und einem Obermesser, welche geeignet sind, sich in einem eingeschalteten Betriebszustand der Haarschneidemaschine relativ zueinander zu bewegen, wobei zwischen dem Untermesser und dem Obermesser Reibflächen vorgesehen sind, wobei die Haarschneidemaschine ein Verteilelement umfasst, welches geeignet ist, von außen zugeführtes Schmieröl aufzunehmen und zu speichern, und welches ferner geeignet ist, in dem eingeschalteten Betriebszustand der Haarschneidemaschine das gespeicherte Schmieröl an das Untermesser und das Obermesser, zumindest teilweise, wieder abzugeben, um die Reibflächen zwischen dem Untermesser und dem Obermesser zu schmieren, dadurch gekennzeichnet, dass in wenigstens einem von dem Untermesser und dem Obermesser, vorzugsweise in dem Untermesser, ein Zugang vorgesehen ist, durch welchen hindurch das Verteilelement von außen zugänglich ist, um vorzugsweise in einem ausgeschalteten Betriebszustand der Haarschneidemaschine das Verteilelement mit frischem Schmieröl zu versorgen, eine Haarschneidemaschinenhalterung für diese Haarschneidemaschine nach einem der Ansprüche 1 bis 6 und einen Schmieröl-Vorratsbehälter.

Diese Elemente können zusammen als Set vertrieben werden, wobei die Einzelteile derart zusammenwirken können, dass sich der Anwender der Haarschneidemaschine über einen sehr langen Zeitraum hinweg, beispielsweise für mehr als ein Jahr, nicht um die Versorgung der Haarschneidemaschine mit Schmieröl zu kümmern braucht, ohne dass es deswegen - auch bei regelmäßiger Nutzung - zu einer mangelhaften Schmierung der Reibflächen zwischen dem Untermesser und der Obermesser der Haarschneidemaschine kommen würde. Das Transportelement der Halterung, das Verteilelement der Haarschneidemaschine und auch die übrigen Teile sind vorzugsweise derart aufeinander abgestimmt, dass es zu keinem Zeitpunkt zu einer übermäßigen Ölung der beiden Messer der Haarschneidemaschine kommt. Parameter, die auf das Ausmaß der Ölung eine Auswirkung aufweisen, sind dabei insbesondere die Saugfähigkeit und Dichte des verwendeten Veiteilelements und des verwendeten Transportelements. Sofern in dem Untermesser ein Einsatz vorgesehen ist, kann auch die Porosität des Einsatzes eine Rolle spielen. Ist das Transportelement im Wesentlichen aus Kapillarröhren gebildet, so können auch die Anzahl und der Durchmesser der Kapillarröhren einen Einfluss auf das Ausmaß der Ölung haben. Selbiges gilt sinngemäß auch für die Bohrungen, falls das Untermesser statt eines Einsatzes Bohrungen aufweist.

Vorzugsweise umfasst der Schmieröl-Vorratsbehälter eine Öffnung und einen die Öffnung umgebenden Außengewindeabschnitt oder einen Bajonettverschluss-Abschnitt oder einen Clipverbindungs-Abschnitt, wobei der Befestigungsabschnitt der Zuführvorrichtung der Halterung einen komplementär ausgebildeten Innenabschnitt oder BajonettverschlussGegenabschnitt oder Clipverbindungs-Gegenabschnitt aufweist, welcher geeignet ist, mit dem Außengewindeabschnitt bzw. dem Bajonettverschluss-Abschnitt bzw. dem Clipverbindungs-Abschnitt des Schmieröl-Vorratsbehälters in Eingriff zu gelangen bzw. zu stehen. Hierdurch kann der Schmieröl-Vorratsbehälter einfach mit der Zuführvorrichtung verbunden, beispielsweise an- bzw. abgeschraubt werden, etwa wenn er mit frischem Schmieröl nachgefüllt oder durch einen anderen vollen Schmieröl-Vorratsbehälter ersetzt werden soll. Bei dem Schmieröl-Vorratsbehälter kann es sich dabei zum Beispiel um ein Fläschchen mit einem Außengewindeabschnitt handeln.

Um ein unbeabsichtigtes Lösen des Schmieröl-Vorratsbehälters zusammen mit dem Befestigungsabschnitt der Zuführvorrichtung der Halterung von der restlichen Halterung zuverlässig zu verhindern, kann es vorteilhaft sein, wenn die Halterung mit einem Rastmechanismus versehen ist, welcher zwischen dem Befestigungsabschnitt und der restlichen Halterung wirkt. Durch diesen Rastmechanismus kann ein ungewolltes Lösen und damit ein ungewollter Austritt von Schmieröl zuverlässig verhindert werden, welches ansonsten für den Anwender der Haarschneidemaschine mit lästigen Reinigungsarbeiten verbunden wäre.

Um einen Austritt von Schmieröl aus dem Schmieröl-Vorratsbehälter zu verhindern, wenn der Schmieröl-Vorratsbehälter nicht mit der Zuführvorrichtung der Halterung verbunden ist, wird vorgeschlagen, dass der Schmieröl-Vorratsbehälter eine Verschlusskappe umfassen kann, zum Verschließen seiner Öffnung, wenn der Schmieröl-Vorratsbehälter nicht an den Befestigungsabschnitt der Zuführvorrichtung der Halterung befestigt ist. Vorzugsweise umfasst die Verschlusskappe dabei einen Innengewindeabschnitt oder einen Bajonettverschluss-Gegenabschnitt oder einen Clipverbindungs-Gegenabschnitt, welcher geeignet ist, mit dem Außengewindeabschnitt bzw. dem Bajonettverschluss-Abschnitt bzw. dem Clipverbindungs-Abschnitt des Schmieröl-Vorratsbehälters in Eingriff zu gelangen bzw. zu stehen. Insofern kann derselbe Außengewindeabschnitt bzw. Bajonettverschluss-Abschnitt bzw. Clipverbindungs-Abschnitt des Schmieröl-Vorratsbehälters sowohl für den Befestigungsabschnitt der Zuführvorrichtung der Halterung, als auch für die Verschlusskappe genutzt werden. Da, wenn der Schmieröl-Vorratsbehälter an dem Befestigungsabschnitt der Zuführvorrichtung der Halterung befestigt ist, die Verschlusskappe nicht benötigt wird, und die Gefahr besteht, dass sie verloren geht, wird vorgeschlagen, dass die Halterung ferner eine Aufnahme umfasst, zum Aufnehmen der Verschlusskappe, wenn der Schmieröl-Vorratsbehälter an dem Befestigungsabschnitt der Zuführvorrichtung der Halterung befestigt ist Somit kann die Verschlusskappe an einem sicheren Ort in unmittelbarer Nähe des verwendeten Schmieröl-Vorratsbehälters aufbewahrt werden, was die Gefahr reduziert, dass die Verschlusskappe verloren geht

Einige vorteilhafte Ausführungsformen der vorliegenden-Erfindung werden nachfolgend unter Bezugnahme auf die Figuren näher erläutert Es stellt dar:
- Figur 1:: eine Seitenansicht einer erfindungsgemäßen Haarschneidemaschinen-Halterung mit einer Zuführvorrichtung und einem damit verbundenen Schmieröl-Vorratsbehälter, wobei der Bereich der Zuführvorrichtung und des Schmieröl-Vorratsbehälters als Schnittansicht dargestellt ist;
- Figur 2:: eine Ansicht ähnlich jener in Figur 1, wobei jedoch eine erfindungsgemäße Haarschneidemaschine in dem Halter eingesetzt ist;
- Figur 3:: eine zu dem Schmieröl-Vorratsbehälter gehörige Verschlusskappe;
- Figur 4:: eine vergrößerte Ansicht eines in Figur 2 dargestellten Teilbereichs der ersten Ausführungsform der vorliegenden Erfindung;
- Figur 5:: eine Ansicht ähnlich jener in Figur 4, jedoch von einer zweiten Ausführungsform der vorliegenden Erfindung;
- Figur 6:: eine Ansicht ähnlich jener in Figur 4, jedoch von einer dritten Ausführungsform der vorliegenden Erfindung;
- Figur 7:: eine Ansicht ähnlich jener in Figur 4, jedoch von einer vierten Ausführungsform der vorliegenden Erfindung;
- Figur 8:: eine Ansicht ähnlich jener in Figur 4, jedoch von einer fünften Ausführungsform der vorliegenden Erfindung;
- Figur 9:: eine Ansicht ähnlich jener in Figur 4, jedoch von einer sechsten Ausführungsform der vorliegenden Erfindung;
- Figur 10:: eine Ansicht ähnlich jener in Figur 4, jedoch von einer siebten Ausführungsform der vorliegenden Erfindung;
- Figur 11:: eine Ansicht ähnlich jener in Figur 4, jedoch von einer achten Ausführungsform der vorliegenden Erfindung, wobei jedoch keine Haarschneidemaschine in der Halterung eingesetzt ist; und
- Figur 12:: eine Ansicht wie jene in Figur 11 von der achten Ausführungsform der vorliegenden Erfindung, mit einer in der Halterung eingesetzten Haarschneidemaschine.

Figur 1 ist eine schematische Übersichtsdarstellung einer erfindungsgemäßen Halterung 100 für eine Haarschneidemaschine, an welcher mittels eines Befestigungsabschnitts einer Zuführvorrichtung der Halterung ein Schmieröl-Vorratsbehälter 200 angebracht ist Der Bereich des Befestigungsabschnitts und des Schmieröl-Vorratsbehälters 200 ist dabei im Ausbruch geschnitten dargestellt.

Figur 2 zeigt eine ähnliche Ansicht wie Figur 1, wobei jedoch eine erfindungsgemäße Haarschneidemaschine 10 in die Halterung 100 eingesetzt ist. Nicht dargestellt ist, dass die Haarschneidemaschine 10 in ihrem Inneren einen wiederaufladbaren Akkumulator umfasst, welcher einen ebenfalls nicht dargestellten elektrischen Motor im eingeschalteten Betriebszustand der Haarschneidemaschine 10 mit elektrischer Energie versorgt, der wiederum über einen ebenfalls nicht dargestellten Exenter-Antrieb ein Obermesser relativ zu einem Untermesser in eine reziproke Hin- und Herbewegung versetzt. Das Untermesser und das Obermesser sind dabei an einem Kopfende der Haarschneidemaschine 10 angeordnet. An ihrem gegenüberliegenden Längsende weist die Haarschneidemaschine 10 zwei nicht dargestellte elektrische Kontakte auf, über welche der Akkumulator in der Haarschneidemaschine 10 mit elektrischer Energie versorgt werden kann. Hierzu umfasst die Halterung 100 zwei komplementär ausgebildete Kontaktstellen und ist zudem mittels eines nicht dargestellten elektrischen Kabels an ein externes Spannungsnetz anschließbar.

Somit wird die Haarschneidemaschine 10 automatisch mit elektrischer Energie aufgeladen, sobald sie in die Halterung 100 eingefügt wird.

Figur 3 zeigt eine Verschlusskappe 210 für den in den Figuren 1 und 2 dargestellten Schmieröl-Vorratsbehälter 200. In dem vorliegenden Ausführungsbeispiel ist der Schmieröl-Vorratsbehälter 200 aus einem transparenten Kunststoff ausgebildet, so dass der Schmieröl-Füllstand von einem Anwender schnell erkannt werden kann. Ferner weist der Schmieröl-Vorratsbehälter 200 die Form einer kleinen Flasche auf, mit einer Öffnung und einem die Öffnung umgebenden Außengewindeabschnitt. Die Verschlusskappe 210 weist hingegen einen komplementär ausgebildeten Innengewindeabschnitt auf, so dass sich die Verschlusskappe 210 zum Verschließen des Schmieröl-Vorratsbehälters 200 auf selbigen aufschrauben lässt, wenn der Schmieröl-Vorratsbehälter 200 nicht an der Halterung 100 befestigt ist. Wahlweise kann die Verschlusskappe 210 in ihrer Mitte eine kleine Durchgangsbohrung aufweisen, so dass, wenn Druck auf den, vorzugsweise elastischen, Schmieröl-Vorratsbehälter 200 ausgeübt wird, durch diese Bohrung geringe Mengen an Schmieröl austreten können. Auf diese Weise kann die Verschlusskappe 210 als Schmiernippel fungiert

Figur 4 zeigt eine vergrößerte Darstellung des in Figur 2 mit einer gestrichelten Linie angedeuteten Bereichs IV. Wie in dieser Figur deutlich zu erkennen ist, umfasst die Haarschneidemaschine 10 ein mit dem Hauptkörper der Haarschneidemaschine 10 im Wesentlichen fest verbundenes Untermesser 12, welches in seinem vorderen Bereich, d.h. in dem in Figur 4 oberen Bereich, eine Mehrzahl von Vorsprüngen aufweist, deren Flanken geschliffen sind und die somit als Schneiden fungieren. Auf dem Untermesser 12 ist beweglich ein Obermesser 14 angebracht, welches ebenfalls in seinem vorderen Bereich, d.h. in dem in Figur 4 oberen Bereich, eine Mehrzahl von Vorsprüngen aufweist, die gleichfalls geschliffene Flanken umfassen, um als Schneiden zu fungieren. Wird das Obermesser 14 von dem nicht dargestellten elektrischen Motor der Haarschneidemaschine 10 in eine reziproke Bewegung relativ zu dem Untermesser 12 in einer zur Bildebene der Figur 4 im Wesentlichen orthogonalen Richtung versetzt, so können zwischen die Vorsprünge der beiden Messer 12, 14 Haare eingeführt werden, um diese abzuscheren. Wie in Figur 4 ebenfalls gut zu erkennen ist, liegt das Obermesser 14 nicht über seine gesamte Länge hinweg plan an dem Untermesser 12 an, sondern ist lediglich in seinem vorderen und in seinem hinteren Bereich in unmittelbarem Kontakt mit dem Untermesser 12. In diesen beiden Bereichen befinden sich somit Reibflächen 16, an welchen das Obermesser 14 während der reziproken Relativbewegung in Reibkotakt mit dem Untermesser 12 ist.

Um einen energiesparenden und dauerhaft verschleißarmen Betrieb der Haarschneidemaschine 10 sicherzustellen, ist es wichtig, dass stets ausreichend Schmieröl an den Reibflächen 16 zwischen dem Untermesser 12 und dem Obermesser 14 zur Verfügung steht. Um dies sicherzustellen, umfasst die Haarschneidemaschine 10 ferner ein Verteilelement 18, welches zwischen dem Untermesser 12 und dem Obermesser 14 angeordnet und an dem Obermesser 14 fixiert ist. Hierbei kann es sich zum Beispiel um ein Stück Filz oder Schaumstoff handeln. Dieses hat die Eigenschaft, ähnlich wie ein Schwamm, Schmieröl an- bzw. aufsaugen und - zumindest vorübergehend - speichern zu können. Wird die Haarschneidemaschine 10 in Betrieb genommen, bewegt sich das Verteilelement 18 zusammen mit dem Obermesser 14 mit hoher Geschwindigkeit relativ zu dem Untermesser 12 hin und her. Dabei wirken entsprechende Beschleunigungskräfte auf das in dem Verteilelement 18 gespeicherte Schmieröl, welches somit über die Zeit hinweg wieder von dem Verteilelement 18 abgegeben wird. Es gelangt von dem Zwischenraum zwischen dem Untermesser 12 und dem Obermesser 14 zu den Reibflächen 16 und sorgt somit während des Betriebs der Haarschneidemaschine 10 für eine stetige Versorgung der Reibflächen 16 mit Schmieröl. Altes Schmieröl, welches beispielsweise zusammen mit Haarabschnitten von den beiden Messern 12, 14 der Haarscheidemaschine 10 weggewischt wird, wird auf diese Weise durch frisches Schmieröl von dem Verteilelement 18 ersetzt.

Um das Verteilelement 18, welches als Schmieröl-Zwischenspeicher dient, von Zeit zu Zeit wieder mit frischem Schmieröl von außerhalb der Haarschneidemaschine 10 versorgen zu können, weist das Untermesser 12 in der Nähe des Verteilelements 18 eine Öffnung 20 auf, durch welche hindurch dem Verteilelement 18 frisches Schmieröl zugeführt werden kann. Die Öffnung 20 ist dabei in Form einer zylindrischen Bohrung ausgebildet, welche im Durchmesser ähnliche Abmessungen aufweist wie das Verteilelement 18. Insbesondere kann die Öffnung 20 einen Durchmesser von mehreren Millimetern bis hin zu mehr als einem Zentimeter aufweisen.

Um zu verhindern, dass durch die Öffnung 20 Schmutzpartikel, insbesondere Haarabschnitte zu dem Verteilelement 18 und in den Zwischenraum zwischen dem Untermesser 12 und dem Obermesser 14 gelangen können, ist in der Öffnung 20 ein Einsatz 22 vorgesehen. Dieser besteht aus einem porösen Material, im vorliegenden Fall aus einem Sintermetall, welches durch Kapillarwirkung in der Lage ist, Schmieröl von außerhalb der Haarschneidemaschine 10 zu dem Verteilelement 18 zu-leiten. Wie in Figur 4 zu erkennen ist, füllt der Einsatz 22 die Öffnung 20 vollständig aus. Somit weist das Untermesser 12 im Wesentlichen ebene Flächen an seiner Ober- und Unterseite auf.

An der Halterung 100 ist ferner eine Zuführvorrichtung vorgesehen, um Schmieröl aus dem Schmieröl-Vorratsbehälter bis zu dem Einsatz 22 der Haarschneidemaschine 10 zu leiten, von wo es dann weiter zu dem Verteilelement 18 geleitet werden kann. Die Zuführvorrichtung umfasst einen Befestigungsabschnitt mit einem Innengewindeabschnitt, welcher in Gewindeeingriff mit dem komplementär ausgebildeten Außengewindeabschnitt des Schmieröl-Vorratsbehälters 200 steht. Ferner umfasst die Zuführvorrichtung ein Transportelement 104, welches bei der vorliegenden Ausführungsform als Docht ausgebildet ist. Dieser Docht kann ähnlich gestaltet sein wie dies beispielsweise von Öllampen bekannt ist. Aufgrund seiner Faserstruktur weist der Docht feine Hohlräume zwischen den Fasern auf, durch welche auf Grund von Kapillarkräften Schmieröl aus dem Schmieröl-Vorratsbehälter 200 - auch entgegen der Schwerkraft - geleitet werden kann, um zu dem Einsatz 22 der Haarscheidemaschine 10 zu gelangen. In dem Schmieröl-Vorratsbehälter 200 ist der aktuelle Schmieröl-Füllstand 202 durch eine horizontale Linie angedeutet. Ein Längsende des Transportelements 107 ist dabei unterhalb des Schmieröl-Füllstands 202 angeordnet, bevorzugt an einem tiefstgelegenen Punkt des Schmieröl-Vorratsbehälters 200. Das Transportelement 104 erstreckt sich sodann durch eine Öffnung um Kopfbereich des Schmieröl-Vorratsbehälters 200. Das andere Längsende des Transportelements 200 befindet sich in unmittelbarem Kontakt zu dem Einsatz 22 der Haarschneidemaschine 10.

Da im vorliegenden Ausführungsbeispiel das Transportelement 104 durch einen flexiblen Docht gebildet ist, umfasst die Zuführvorrichtung ferner einen Dochthalter 106, welcher den Docht in der Nähe des Kopfbereichs des Schmieröl-Vorratsbehälters 200 radial umschließt und damit festhält. Um einen festen Kontakt des Transportelements 104 mit dem Einsatz 22 zu gewährleisten, umfasst die Zuführvorrichtung ferner Federmittel 108, welche in dem vorliegenden Beispiel als eine Schraubenfeder ausgebildet sind. Diese Federmittel 108 beaufschlagen den Dochthalter 106, und damit den von diesem gehaltenen Docht, mit einer Vorspannkraft in Richtung zu der Haarschneidemaschine 10 hin.

Weiterhin weist die Zuführvorrichtung auch noch einen als Verbindungsstück ausgebildeten Kopplungsabschnitt 110 auf. Mit Hilfe dieses Kopplungsabschnitts 110 kann die Zuführvorrichtung lösbar mit der restlichen Halterung 100 gekoppelt werden. Ein an der Halterung 100 vorgesehener Rastmechanismus 112 stellt ferner sicher, dass sich der Schmieröl-Vorratsbehälter 200 zusammen mit dem Befestigungsabschnitt 102 der Zuführvorrichtung nicht unbeabsichtigt von der restlichen Halterung 100 lösen kann. Diese Gefahr würde ansonsten besonders zu dem Zeitpunkt bestehen, wenn die Haarschneidemaschine 10 aus der Halterung 100 entnommen wird. Der Rastmechanismus 112 der Halterung 100 wird im Wesentlichen durch eine kleine, sphärenförmige Erhöhung an dem Hauptteil der Halterung 100 gebildet, wie diese Erhöhung in Figur 4 an der Stelle mit dem Bezugszeichen 112 angedeutet ist. Wird der Befestigungsabschnitt 102 zusammen mit dem Kopplungsabschnitt 110 in der Figur 4 von oben rechts in eine nutförmige Aussparung des Hauptteils der Halterung 100 eingeführt, so verformt sich der obere Rand des Befestigungsabschnitts 102 elastisch, wenn dieser über die kleine, sphärenförmige Erhöhung geschoben wird. Die elastische Verformung kann beispielsweise dann leicht erzielt werden, wenn die Erhöhung am Hauptteil der Halterung 100 und/oder der Befestigungsabschnitt 102 aus einem geeigneten Kunststoff gebildet sind. Zu dem Zeitpunkt, an dem die Rastverbindung hergestellt wird, kann der Schmieröl-Vorratsbehälter 200 wahlweise bereits mit dem Befestigungsabschnitt 102 verbunden sein, oder er kann erst später mit diesem verbunden, insbesondere angeschraubt, werden.

Durch die erfindungsgemäße Vorrichtung wird somit bewirkt, dass die Haarschneidemaschine 10 an den Schmierflächen 16 zwischen dem Untermesser 12 und dem Obermesser 14 stets ausreichend mit Schmieröl versorgt wird. Wird die Haarschneidemaschine 10 in die Halterung 100 eingelegt bzw. eingesetzt, so gelangt aufgrund von Kapillarkräften Schmieröl aus dem Schmieröl-Vorratsbehälter 200 automatisch, d.h. ohne weiteres Zutun des Nutzers, mittels des Transportelements 104, welches in dem vorliegenden Beispiel als Docht, insbesondere Baumwolldocht, ausgebildet ist, und mittels des porösen Einsatzes 22 in der Öffnung 20 im Untermesser 12 der Haarschneidemaschine 10, welcher aus einem Sintermetall gebildet ist, zu dem Verteilelement 18, welches zwischen dem Untermesser 12 und dem Obermesser 14 angeordnet ist. Dieses weist die Eigenschaft auf, das Schmieröl ähnlich wie ein Schwamm ansaugen und zwischenspeichern zu können. Während des Betriebs der Haarschneidemaschine gibt das Verteilelement 18 in der zuvor beschriebenen Art und Weise das Schmieröl, zumindest teilweise, wieder ab, um die Reibflächen 16 zu schmieren

Die in den Figuren 5 bis 12 dargestellten weiteren Ausführungsformen 2 bis 8 unterscheiden sich von der in Figur 1 dargestellten ersten Ausführungsform im Wesentlichen einerseits nur durch die Art des verwendeten Transportelements und/oder andererseits durch die Art, wie das Schmieröl von dem Transportelement zu dem Verteilelement der Haarschneidemaschine gelangt. Es sei an dieser Stelle angemerkt, dass diese beiden Aspekte voneinander völlig unabhängig sind und daher auch frei miteinander kombiniert werden können. Die Figuren 5 bis 12 weisen ganz überwiegend dieselben Bauteile bzw. funktionalen Bauteilabschnitte wie die Ausführungsform in Figur 4 auf, welche auch mit denselben Bezugszeichen versehen sind. Zur Vermeidung unnötiger Wiederholungen werden die Ausführungsformen 2 bis 8 im Folgenden nur insofern beschrieben, als sie sich von der ersten Ausführungsform gemäß Figur 4 unterscheiden, auf deren Beschreibung hiermit ansonsten ausdrücklich verwiesen wird.

Die in Figur 5 dargestellte zweite Ausführungsform der vorliegenden Erfindung unterscheidet sich von der in Figur 4 dargestellten ersten Ausführungsform lediglich darin, dass in dem Untermesser 12 der Haarscheidemaschine 10 keine Öffnung 20 mit einem Einsatz 22 vorgesehen sind. Stattdessen weist das Untermesser 12 mehrere kleine Bohrungen 24 auf, welche im Grundsatz eine ähnliche Funktion übernehmen, wie der Einsatz 22 bei der ersten Ausführungsform. Die Bohrungen 24 verhindern nämlich zum einen, dass Schmutz, insbesondere Haarabschnitte, zu dem Verteilelement 18 zwischen dem Untermesser 12 und dem Obermesser 14 gelangen können, und stellen andererseits sicher, dass aufgrund von Kapillarkräften Schmieröl über das Transportelement 104, welches in dieser Ausführungsform ebenfalls als Baumwolldocht ausgebildet ist, zu dem Verteilelement 18 geleitet werden kann. Die zweite Ausführungsform weist gegenüber der ersten Ausführungsform den Vorteil auf, dass kein zusätzliches Bauteil für die Herstellung des Einsatzes 22 angefertigt werden muss, sondern dass lediglich die Herstellung der Mehrzahl von Bohrungen 24 ausreicht Dies erleichtert die Fertigung und reduziert die Fertigungskosten.

Die in Figur 6 dargestellte dritte Ausführungsform unterscheidet sich von der in Figur 1 dargestellten ersten Ausführungsform im Wesentlichen nur darin, dass das Transportelement nicht aus einem flexiblen Baumwolldocht besteht, sondern stattdessen aus einem im Wesentlichen formstabilen Faserstoff gebildet ist Insofern wird bei dieser Ausführungsform, anders als bei der ersten Ausführungsform, kein Dochthalter benötigt Das Transportelement 104' besitzt eine im Wesentlichen zylindrische Gestallt, wobei das aus Faserstoff gebildete Transportelement 104' in seinem Kopfbereich eine Verdickung aufweist, welche als Widerlager für die Federmittel 108 dient.

Die in Figur 7 dargestellte vierte Ausführungsform stellt in gewisser Hinsicht lediglich eine Kombination der in den Figuren 5 und 6 dargestellten zweiten und dritten Ausführungsform dar, auf deren Beschreibung hiermit ausdrücklich verwiesen wird. So ist einerseits die Haarschneidemaschine 10 der vierten Ausführungsform an ihrem Untermesser 12 mit einer Mehrzahl von Bohrungen 24 versehen, genauso wie dies bei der in Figur 5 dargestellten zweiten Ausführungsform der Fall ist Gleichzeitig weist die Zuführvorrichtung der Halterung 100 als Transportelement 104' einen im Wesentlichen formstabilen Faserstoff auf, welcher so ausgebildet ist, wie bei der in Figur 6 dargestellten dritten Ausführungsform.

Die in Figur 8 dargestellte fünfte Ausführungsform entspricht im Wesentlichen der in Figur 6 dargestellten dritten Ausführungsform, auf deren Beschreibung hiermit verwiesen wird. Im Unterschied zu dieser ist jedoch in der im Untermesser 12 der Haarschneidemaschine 10 eingebrachten Öffnung 20 kein Einsatz vorhanden, so dass das Transportelement 104' aus einem im Wesentlichen formstabilen Faserstoff unmittelbar mit dem Verteilelement 18 in Kontakt gelangt. Bei dieser Ausführungsform erspart man sich die Anfertigung und Montage des Einsatzes. Es besteht jedoch bei dieser Ausführungsform dafür das Risiko, dass Verschmutzungen, insbesondere Haarabschnitte, an das Verteilelement 18 und in den Zwischenraum zwischen dem Untermesser 12 und dem Obermesser 14 der Haarschneidemaschine 10 gelangen können. Wie in Figur 8 zu erkennen ist, ist es möglich, dass der Kopplungsabschnitt 110 ein kleines Stück in die Öffnung 20 im Untermesser 12 hineinragen kann, wenn die Haarschneidemaschine 10 in die Halterung 100 eingesetzt ist Dies führt zu einer verbesserte Zentrierung der entsprechenden Teile.

Die in Figur 9 dargestellte sechste Ausführungsform entspricht im Wesentlichen der in Figur 8 dargestellten fünften Ausführungsform. Insbesondere ist auch bei der sechsten Ausführungsform in der Öffnung 20 kein Einsatz vorgesehen, so dass das Transportelement 104" in direktem Kontakt mit dem Verteilelement 18 steht. Das Transportelement 104" besteht jedoch nicht aus einem Faserstoff, sondern aus einem Sintermetall. Das Transportelement 104" weist eine im Wesentlichen zylindrische Gestallt auf, wobei es in seinem Kopfbereicht leicht konisch zuläuft. Um das Transportelement 104" halten zu können, ist der Kopplungsabschnitt 110' in der fünften Ausführungsform geringfügig anders ausgebildet als bei den vorher beschriebenen Ausführungsformen. Bei der sechsten Ausführungsform sind ferner keine Federmittel vorgesehen. Ansonsten wird jedoch auf die Beschreibung der fünften Ausführungsform verwiesen.

Die in Figur 10 dargestellte siebte Ausführungsform entspricht im Wesentlichen der in Figur 9 dargestellten sechsten Ausführungsform, auf deren Beschreibung hiermit verwiesen wird. Sie unterscheidet sich lediglich von dieser in der Art des Transportelements 104"'. Das Transportelement 104"' ist im Wesentlichen aus einem Kapillarröhrchen gebildet, welches durch Kapillarkräfte das Schmieröl aus dem Schmieröl-Vorratsbehälter 200 zu dem Verteilelement 18 der Haarschneidemaschine 10 leitet.

Die in den Figuren 11 und 12 dargestellte achte Ausführungsform ähnelt der in Figur 6 dargestellten dritten Ausführungsform. Anders als bei dieser ist das Federmittel 108' jedoch nicht als Spiralfeder ausgebildet, sondern als ein elastischer ölfester Schaumstoff, der im Bodenbereich des Schmieröl-Vorratsbehälters 200 angeordnet ist, vorzugsweise einfach nur durch Einlegen in den Schmieröl-Vorratsbehälter 200. Dies erlaubt es, das Transportelement 104"", welches bei diesem Ausführungsbeispiel - so wie das Transportelement 104' der in Figur 6 gezeigten dritten Ausführungsform - aus einem formstabilen Faserstoff besteht, besonders kostengünstig aus einem handelsüblichen Halbzeug herzustellen, da es nicht notwenig ist, im Kopfbereich des Transportelements einen wulstartigen Vorsprung oder dergleichen vorzusehen, an dem sich eine Spiralfeder abstützen kann. Stattdessen kann das Transportelement 104"" dieser Ausführungsform eine gerade zylindrische Form aufweisen. Spezielle Werkzeuge zur Formgebung des Transportelements sind somit nicht notwendig.

Wie in Figur 11 zu erkennen ist, drückt der elastische ölfeste Schaumstoff 108' das entlang seiner Längserstreckungsrichtung beweglich gelagerte Transportelement 104"" von sich weg, so dass ein freies Längsende 105 des Transportelements 104"" geringfügig, beispielsweise um ca. 1,5mm, gegenüber dem Kopplungsabschnitt 110 vorsteht, wenn keine Haarschneidemaschine 10 in der Halterung 100 eingelegt ist Sobald jedoch eine Haarschneidemaschine 10 in die Halterung 100 eingelegt wird, drückt diese auf Grund ihres Eigengewichts auf das vorstehende freie Längsende 105 des Transportelements 104"", welches daraufhin zurückgleitet und mit seinem entgegengesetzten Längsende den ölfesten Schaumstoff 108' elastisch verformt, wie in Figur 12 dargestellt. Somit wird sichergestellt, dass ein Abschnitt des Transportelements 104"", nämlich das freie Längsende 105, stets mit einer gewissen Vorspannkraft an einem Abschnitt der Haarschneidemaschine 10 anliegt, wenn diese in der Halterung 100 eingelegt ist

## Patentansprüche

1. Haarschneidemaschinenhalterung (100) zum lösbaren Aufnehmen einer Haarschneidemaschine (10), wobei die Halterung (100) vorzugsweise eine elektrische Schnittstelle umfasst, um einen wiederaufladbaren Akkumulator in der Haarschneidemaschine (10) mit einem externen Spannungsnetz zu verbinden, wenn sich die Haarschneidemaschine (10) in der Halterung (100) befindet,
**dadurch gekennzeichnet, dass** die Halterung (100) eine Zuführvorrichtung zum Zuführen von Schmieröl zu der Haarschneidemaschine (10) umfasst, wobei die Zuführvorrichtung umfasst
- einen Befestigungsabschnitt (102) zum lösbaren Befestigen eines Schmieröl-Vorratsbehälters (200) an der Zuführvorrichtung, zum Beispiel mittels eines Schraubgewindes, und
- ein Transportelement (104, 104', 104", 104"', 104"") zum Transportieren von Schmieröl aus dem Schmieröl-Vorratsbehälter (200) zu der Haarschneidemaschine (10), insbesondere zu einem Verteilelement (18) der Haarschneidemaschine (10).

2. Haarschneidemaschinenhalterung (100) nach Anspruch 1, wobei die Zuführvorrichtung ferner umfasst:
- Federmittel (108, 108') zum federnden Lagern des Transportelements (104, 104', 104", 104"", 104"") relativ zu der restlichen Zuführvorrichtung, so dass ein Abschnitt des Transportelements (104, 104', 104", 104"', 104"") gegen einen Abschnitt der Haarschneidemaschine (10) gedrückt wird, wenn sich die Haarschneidemaschine (10) in der Halterung (100) befindet.

3. Haarschneidemaschinenhalterung (100) nach Anspruch 2, wobei die Federmittel (108) in Form einer Spiralfeder ausgebildet sind.

4. Haarschneidemaschinenhalterung (100) nach Anspruch 2, wobei die Federmittel (108') in Form eines elastischen ölfesten Schaumstoffs, der vorzugsweise im Bodenbereich des Schmieröl-Vorratsbehälters (200) angeordnet ist, ausgebildet sind.

5. Haarschneidemaschinenhalterung (100) nach einem der vorhergehenden Ansprüche, wobei die
Zuführvorrichtung femer umfasst:
- einen Kopplungsabschnitt (110,110') zum, vorzugsweise lösbaren, Koppeln der Zuführvorrichtung mit der restlichen Halterung (100).

6. Haarschneidemaschinenhalterung (100) nach einem der vorhergehenden Ansprüche, wobei das Transportelement (104, 104', 104", 104"', 104"") derart ausgebildet ist, dass es Schmieröl auf Grund von Kapillarkräften aus dem Schmieröl-Vorratsbehälter (200), auch entgegen der Schwerkraft, zu der Haarschneidemaschine (10) zu leiten vermag, wobei das Transportelement (104, 104', 104", 104"', 104"") im Wesentlichen vorzugsweise aus einem geeigneten Baumwolldocht oder aus einem geeigneten Faserstoff oder aus einer Kapillarröhre mit geeignetem Innendurchmesser oder aus gesinterten porösen Stoffen, wie zum Beispiel einem Sintermetall, gebildet ist.

7. Set umfassend:
- eine Haarschneidemaschine (10) mit einem Untermesser (12) und einem Obermesser (14), welche geeignet sind, sich in einem eingeschalteten Betriebszustand der Haarschneidemaschine (10) relativ zueinander zu bewegen, wobei zwischen dem Untermesser (12) und dem Obermesser (14) Reibflächen (16) vorgesehen sind, wobei die Haarschneidemaschine (10) ein Verteilelement (18) umfasst, welches geeignet ist, von außen zugeführtes Schmieröl aufzunehmen und zu speichern, und welches ferner geeignet ist, in dem eingeschalteten Betriebszustand der Haarschneidemaschine (10) das gespeicherte Schmieröl an das Untermesser (12) und das Obermesser (14), zumindest teilweise, wieder abzugeben, um die Reibflächen (16) zwischen dem Untermesser (12) und dem Obermesser (14) zu schmieren, wobei in wenigstens einem von dem Untermesser (12) und dem Obermesser (14), vorzugsweise in dem Untermesser (12), ein Zugang vorgesehen ist, durch welchen hindurch das Verteilelement (18) von außen zugänglich ist, um vorzugsweise in einem ausgeschalteten Betriebszustand der Haarschneidemaschine (10) das Verteilelement (18) mit frischem Schmieröl zu versorgen,
- eine Haarschneidemaschinenhalterung (100) für diese Haarschneidemaschine (10) nach einem der Ansprüche 1 bis 6 und
- einen Schmieröl-Vorratsbehälter (200).

8. Set nach Anspruch 7, wobei das Verteilelement (18) der Haarschneidemaschine (10) zwischen dem Untermesser (12) und dem Obermesser (14) angeordnet und vorzugsweise an dem Obermesser (14) fixiert ist.

9. Set nach Anspruch 7 oder 8, wobei das Verteilelement (18) der Haarschneidemaschine (10) im Wesentlichen aus einem Werkstoff, wie zum Beispiel einem Filz oder einem offenporigen Schaumstoff, gebildet ist, welcher geeignet ist, Schmieröl anzusaugen und, zumindest vorübergehend, zu speichern.

10. Set nach Anspruch 7, wobei der Zugang in der Haarschneidemaschine (10) in Form einer Öffnung (20), beispielsweise einer Bohrung, vorgesehen ist, weiche ausreichend groß dimensioniert ist, um einen direkten Kontakt eines Transportelements (104, 104', 104", 104"', 104"") zum Transportieren von Schmieröl von außerhalb der Haarschneidemaschine (10), wie zum Beispiel ein Docht, mit dem Verteilelement (18) zu ermöglichen.

11. Set nach Anspruch 10 wobei in der Öffnung (20) in der Haarschneidemaschine (10) ein Einsatz (22) vorgesehen ist, welcher verhindert, dass Haarabschnitte durch die Öffnung zu dem Verteilelement (18) gelangen können, wobei der Einsatz (22) im Wesentlichen aus einem porösen Material, wie zum Beispiel einem Sintermetall, gebildet ist, welches durch Kapillarwirkung eine Durchleitung von Schmieröl von außerhalb der Haarschneidemaschine (10) zu dem Verteilelement (18) ermöglicht, wobei der Einsatz (22) die Öffnung (20) vorzugsweise im Wesentlichen vollständig ausfüllt.

12. Set nach Anspruch 7 wobei der Zugang in der Haarschneidemaschine (10) durch eine Mehrzahl von Bohrungen (24) ausgebildet ist, welche derart dimensioniert sind, dass einerseits keine Haarabschnitte durch den Zugang zu dem Verteilelement (18) gelangen können, und dass andererseits durch Kapillarwirkung eine Durchleitung von Schmieröl von außerhalb der Haarschneidemaschine (10) zu dem Verteilelement (18) möglich ist.

13. Set nach Anspruch 7, wobei der Schmieröl-Vorratsbehälter (200) eine Öffnung und einen die Öffnung umgebenden Außengewindeabschnitt oder einen Bajonettverschluss-Abschnitt oder einen Clipverbindungs-Abschnitt umfasst, und wobei der Befestigungsabschnitt (102) der Zuführvorrichtung der Haarschneidemaschinenhalterung (100) einen komplementär ausgebildeten Innengewindeabschnitt oder Bajonettverschluss-Gegenabschnitt oder Clipverbindungs-Gegenabschnitt umfasst, welcher geeignet ist, mit dem Außengewindeabschnitt bzw. dem Bajonettverschluss-Abschnitt bzw. dem Clipverbindungs-Abschnitt des Schmieröl-Vorratsbehälters (200) in Eingriff zu gelangen bzw. zu stehen,
wobei vorzugsweise die Haarschneidemaschinenhalterung (100) mit einem Rastmechanismus (112) versehen ist, um ein unbeabsichtigtes Lösen des Befestigungsabschnitts (102) der Zuführvorrichtung der Haarschneidemaschinenhalterung (100) zusammen mit dem Schmieröl-Vorratsbehälter (200) von der restlichen Haarschneidemaschinenhalterung (100) zu verhindern.

14. Set nach Anspruch 13, wobei der Schmieröl-Vorratsbehälter (200) eine Verschlusskappe (210) umfasst zum Verschließen seiner Öffnung, wenn der Schmieröl-Vorratsbehälter (200) nicht an dem Befestigungsabschnitt (102) der Zuführvorrichtung der Halterung (100) befestigt ist,
wobei die Verschlusskappe (210) vorzugsweise einen Innengewindeabschnitt oder einen Bajonettverschluss-Gegenabschnitt oder einen Clipverbindungs-Gegenabschnitt umfasst, welcher geeignet ist, mit dem Außengewindeabschnitt bzw. dem Bajonettverschluss-Abschnitt bzw. dem Clipverbindungs-Abschnitt des Schmieröl-Vorratsbehälters (200) in Eingriff zu gelangen bzw. zu stehen, und wobei die Haarschneidemaschinenhalterung (100) vorzugsweise femer eine Aufnahme umfasst, zum Aufnehmen der Verschlusskappe (210), wenn der Schmieröl-Vorratsbehälter (200) an dem Befestigungsabschnitt (102) der Zuführvorrichtung der Halterung (100) befestigt ist.

## Claims

1. Hair clipper holder (100) for the releasable acceptance of a hair clipper (10), wherein the holder (100) preferably comprises an electrical interface in order to connect a rechargeable accumulator in the hair clipper (10) to an external electrical network when the hair clipper (10) is located in the holder,
**characterized in that** the holder (100) comprises a feed apparatus for feeding lubricating oil to the hair clipper (10), wherein the feed apparatus comprises:
- a fastening section (102) for the releasable fastening of a lubricating oil reservoir (200) to the feed apparatus, for example by means of a screw thread, and
- a transport element (104, 104', 104", 104"', 104"") for transporting lubricating oil out of the lubricating oil reservoir (200) to the hair clipper (10), in particular to a distributing element (18) of the hair clipper (10).

2. Hair clipper holder (100) according to Claim 1, wherein the feed apparatus furthermore comprises:
- spring means (108, 108') for the spring mounting of the transport element (104, 104', 104", 104", 104"") relative to the rest of the feed apparatus, so that a section of the transport element (104, 104', 104", 104", 104"") is pressed against a section of the hair clipper (10) when the hair clipper (10) is located in the holder (100).

3. Hair clipper holder (100) according to Claim 2, wherein the spring means (108) is designed in the form of the spiral spring.

4. Hair clipper holder (100) according to Claim 2, wherein the spring means (108') is designed in the form of an elastic, oil-proof foam material which is preferably arranged in the base region of the lubricating oil reservoir (200).

5. Hair clipper holder (100) according to one of the previous claims, wherein the feed apparatus furthermore comprises:
- a coupling section (110, 110') for the preferably releasable coupling of the feed apparatus to the rest of the holder (100).

6. Hair clipper holder (100) according to one of the previous claims, wherein the transport element (104, 104', 104", 104"', 104"") is so designed that the lubricating oil can move out of the lubricating oil reservoir (200) to the hair clipper (10) on the basis of capillary forces, even against gravity, wherein preferably the transport element (104, 104', 104", 104"', 104"") is essentially composed preferably of a suitable cotton wick or of a suitable fibre material or of a capillary tube with a suitable internal diameter or of sintered, porous materials, such as, for example, a sintered metal.

7. Set comprising:
- a hair clipper (10) with a lower blade (12) and an upper blade (14), which are suitable, when the hair clipper (10) is in a switched-on operating state, for moving relative to one another, whereby friction surfaces (16) are provided between the lower blade (12) and the upper blade (14), wherein the hair clipper (10) comprises a distributing element (18) which is suitable for accepting and storing lubricating oil supplied from outside, and which furthermore is suitable for at least partially again releasing the stored lubricating oil to the lower blade (12) and the upper blade (14) in the switched-on operating state of the hair clipper (10) in order to lubricate the friction surfaces (16) between the lower blade (12) and the upper blade (14), wherein an access is provided in at least one of the lower blade (12) and the upper blade (14), preferably in the lower blade (12), through which the distributing element (18) is accessible from the outside, in order to supply the distributing element (18) with fresh lubricating oil preferably in a switched-off operating state of the hair clipper (10),
- a hair clipper holder (100) for this hair clipper (10) according to one of Claims 1 to 6, and
- a lubricating oil reservoir (200).

8. Set according to Claim 7, wherein the distributing element (18) of the hair clipper (10) is arranged between the lower blade (12) and the upper blade (14), and is preferably fixed to the upper blade (14).

9. Set according to Claim 7 or 8, wherein the distributing element (18) of the hair clipper (10) is essentially made of a material, such as for example a felt or an open-pored foam, which is suitable for drawing up lubricating oil and, at least temporarily, storing it.

10. Set according to Claim 7, wherein the access in the hair clipper (10) is provided in the form of an opening (20), for example a hole, which is of sufficiently large dimensions to permit a direct contact of the transport element (104, 104', 104", 104"', 104""), such as for example a wick transporting the lubricating oil from outside the hair clipper (10), with the distributing element (18).

11. Set according to Claim 10, wherein an insert (22) is provided in the opening (20) in the hair clipper (10) which prevents hair clippings from reaching the distributing element (18) through the hole, wherein the insert (22) is made essentially of a porous material, such as for example a sintered metal, which, through capillary action, permits a transport of lubricating oil from outside the hair clipper (10) to the distributing element (18), wherein preferably the insert (22) essentially fills the opening (20) completely.

12. Set according to Claim 7, wherein the access in the hair clipper (10) is formed by a plurality of holes (24) which are of such dimensions that, on the one hand hair clippings cannot reach through the access to the distributing element (18), and that on the other hand a transport of lubricating oil from outside the hair clipper (10) to the distributing element (18) is possible through capillary action.

13. Set according to Claim 7, wherein the lubricating oil reservoir (200) comprises an opening and, surrounding the opening, an external thread section or a bayonet fastening section or a clip connecting section, and wherein the fastening section (102) of the feed apparatus of the hair clipper holder (100) comprises a complementary internal thread section or bayonet fastening section or clip connecting section, which is suitable for entering into engagement or being engaged with the external thread section or the bayonet fastening section or the clip connecting section of the lubricating oil reservoir (200),
wherein preferably the hair clipper holder (100) is provided with a latching mechanism (112) in order to prevent an unintentional release of the fastening section (102) of the feed apparatus of the hair clipper holder (100) together with its lubricating oil reservoir (200) from the rest of the hair clipper holder (100).

14. Set according to Claim 13, wherein the lubricating oil reservoir (200) comprises a sealing cap (210) for closing its opening when the lubricating oil reservoir (200) is not fastened to the fastening section (102) of the feed apparatus of the holder (100), wherein the sealing cap (210) preferably comprises an internal thread section or a complementary bayonet fastening section or a complementary clip connecting section which is suitable for entering into engagement with or being engaged with the external thread section or the bayonet fastening section or the clip connecting section of the lubricating oil reservoir (200), and wherein the hair clipper holder (100) further comprises a receptacle for receiving the sealing cap (100) when the lubricating oil reservoir (200) is fastened to the fastening section (102) of the feed apparatus of the holder (100).

## Revendications

1. Support de tondeuse à cheveux (100) servant de logement amovible à une tondeuse à cheveux (10), sachant que le support (100) comprend de préférence une interface électrique pour relier un accumulateur rechargeable situé dans la tondeuse à cheveux (10) à un réseau de tension externe quand la tondeuse à cheveux (10) se trouve dans le support (100),
**caractérisé en ce que** le support (100) comprend un dispositif d'alimentation pour amener l'huile de lubrification à la tondeuse à cheveux (10), sachant que ledit dispositif d'alimentation comprend :
- une section de fixation (102) pour fixer de manière amovible un réservoir d'huile de lubrification (200) au dispositif d'alimentation, par exemple au moyen d'un filetage, et
- un élément de transport (104, 104', 104", 104"', 104"") servant à transporter l'huile de lubrification provenant du réservoir d'huile de lubrification (200) jusqu'à la tondeuse à cheveux (10), notamment jusqu'à un élément distributeur (18) de la tondeuse à cheveux (10).

2. Support de tondeuse à cheveux (100) selon la revendication 1, sachant que le dispositif d'alimentation comprend également :
- des éléments à ressort (108, 108') pour une suspension à ressort de l'élément de transport (104, 104', 104", 104", 104"") par rapport au reste du dispositif d'alimentation de telle façon qu'une section de l'élément de transport (104, 104', 104", 104", 104"") est appuyée contre une section de la tondeuse à cheveux (10) quand la tondeuse à cheveux (10) se trouve dans le support (100).

3. Support de tondeuse à cheveux (100) selon la revendication 2, sachant que les éléments à ressort (108) sont conçus sous forme de ressorts en spirale.

4. Support de tondeuse à cheveux (100) selon la revendication 2, sachant que les éléments à ressort (108') sont conçus sous la forme d'une mousse synthétique élastique et oléofuge qui est disposée de préférence dans la zone de fond du réservoir d'huile de lubrification (200).

5. Support de tondeuse à cheveux (100) selon une des revendications précédentes, sachant que le dispositif d'alimentation comprend également :
- une section de couplage (110, 110') pour un couplage de préférence amovible du dispositif d'alimentation au reste du support (100).

6. Support de tondeuse à cheveux (100) selon une des revendications précédentes, sachant que l'élément de transport (104, 104', 104", 104"', 104"") est conçu de telle sorte que l'huile de lubrification est capable de s'écouler par capillarité hors du réservoir d'huile de lubrification (200), même dans le sens opposé à la force de gravité, jusqu'à la tondeuse à cheveux (10), sachant que l'élément de transport (104, 104', 104", 104"', 104"") est essentiellement formé de préférence d'une mèche de coton appropriée ou d'une matière fibreuse appropriée ou d'un tube capillaire au diamètre intérieur approprié ou de substances poreuses frittées, comme par exemple un métal fritté.

7. Kit comprenant :
- une tondeuse à cheveux (10) avec une lame inférieure (12) et une lame supérieure (14) capables de se déplacer l'une par rapport à l'autre à l'état allumé de la tondeuse à cheveux (10), sachant que des surfaces de frottement (16) sont prévues entre la lame inférieure (12) et la lame supérieure (14), sachant que la tondeuse à cheveux (10) comprend un élément distributeur (18) qui est capable de recevoir et de stocker l'huile de lubrification alimentée de l'extérieur et qui est également capable de délivrer, au moins en partie, l'huile de lubrification stockée à la lame inférieure (12) et à la lame supérieure (14) lorsque la tondeuse à cheveux (10) est allumée, pour lubrifier les surfaces de frottement (16) entre la lame inférieure (12) et la lame supérieure (14), sachant qu'un accès est prévu dans au moins une des lames inférieure (12) et supérieure (14), de préférence dans la lame inférieure (12), au travers duquel l'élément distributeur (18) est accessible de l'extérieur, pour alimenter en huile de lubrification neuve l'élément distributeur (18) de préférence dans un état arrêté de la tondeuse à cheveux (10),
- un support de tondeuse à cheveux (100) pour ladite tondeuse à cheveux (10) selon une des revendications 1 à 6 et
- un réservoir d'huile de lubrification (200).

8. Kit selon la revendication 7, sachant que l'élément distributeur (18) de la tondeuse à cheveux (10) est disposé entre la lame inférieure (12) et la lame supérieure (14) et est fixé de préférence à la lame supérieure (14).

9. Kit selon la revendication 7 ou 8, sachant que l'élément distributeur (18) de la tondeuse à cheveux (10) est formé essentiellement d'un matériau tel que par exemple un feutre ou une mousse synthétique à pores ouverts qui est capable d'aspirer l'huile de lubrification et de la stocker, au moins temporairement.

10. Kit selon la revendication 7, sachant que l'accès de la tondeuse à cheveux (10) est prévu sous la forme d'un orifice (20), par exemple un perçage, qui est de dimension suffisante pour permettre le contact direct d'un élément de transport (104, 104', 104", 104"', 104""), par exemple une mèche servant à transporter l'huile de lubrification provenant de l'extérieur de la tondeuse à cheveux (10), avec l'élément distributeur (18).

11. Kit selon la revendication 10, sachant que, dans l'orifice (20) de la tondeuse à cheveux (10) est prévu un insert (22) qui empêche que des mèches de cheveux puissent pénétrer jusqu'à l'élément distributeur (18) en passant par ledit orifice, sachant que l'insert (22) est constitué essentiellement d'un matériau poreux, comme par exemple un métal fritté, qui permet de transférer l'huile de lubrification de l'extérieur de la tondeuse à cheveux (10) à l'élément distributeur (18) par capillarité, sachant que l'insert (22) remplit de préférence complètement l'orifice (20).

12. Kit selon la revendication 7, sachant que l'accès de la tondeuse à cheveux (10) est constitué d'une multitude de perçages (24) qui sont dimensionnés de telle sorte que, d'une part, aucune mèche de cheveu ne puisse pénétrer jusqu'à l'élément distributeur (18) en passant par ledit accès et que, d'autre part, un transfert de l'huile de lubrification de l'extérieur de la tondeuse à cheveux (10) à l'élément distributeur (18) soit possible par capillarité.

13. Kit selon la revendication 7, sachant que le réservoir d'huile de lubrification (200) comprend un orifice et une section à filetage extérieur entourant ledit orifice ou une section à emboîtement à baïonnette ou une section à liaison clipsée et sachant que la section de fixation (102) du dispositif d'alimentation du support de la tondeuse à cheveux (100) comprend une section complémentaire à filetage intérieur ou une contre-partie à emboîtement à baïonnette ou une contre-partie à liaison clipsée qui est capable de se mettre ou d'être en prise avec la section à filetage extérieur ou la section à emboîtement à baïonnette ou la section à liaison clipsée du réservoir d'huile de lubrification (200),
sachant que le support de la tondeuse à cheveux (100) est pourvu de préférence d'un mécanisme d'enclenchement (112) pour empêcher que la section de fixation (102) du dispositif d'alimentation du support de la tondeuse à cheveux (100) avec son réservoir d'huile de lubrification (200) se détache involontairement du reste du support de la tondeuse à cheveux (100).

14. Kit selon la revendication 13, sachant que le réservoir d'huile de lubrification (200) comprend un capuchon (210) pour refermer son orifice quand le réservoir d'huile de lubrification (200) n'est pas fixé à la section de fixation (102) du dispositif d'alimentation du support (100),
sachant que le capuchon (210) comprend de préférence une section à filetage intérieur ou une contre-partie à emboîtement à baïonnette ou une contre-partie à liaison clipsée qui est capable de se mettre ou d'être en prise avec la section à filetage extérieur ou la section à emboîtement à baïonnette ou la section à liaison clipsée du réservoir d'huile de lubrification (200), et sachant que le support de la tondeuse à cheveux (100) comprend de préférence également un logement pour accueillir le capuchon (210) quand le réservoir d'huile de lubrification (200) est fixé à la section de fixation (102) du dispositif d'alimentation du support (100).
